# EUROPÄISCHE PATENTSCHRIFT

(11) **EP 0 045 902 B1**
(45) Veröffentlichungstag und Bekanntmachung des Hinweises auf die Patenterteilung: **19.10.1983**
(21) Anmeldenummer: 81105982.3
(22) Anmeldetag: 29.07.1981
(51) Int. Cl.: F21V 17/00

(54) **Leuchtengehäuse mit mindestens einer U-förmigen Feder zur lösbaren Halterung von Einsätzen**
Lamp housing with at least one U-like spring for holding dismountable elements
Boîtier de luminaire ayant au moins un ressort en forme d'U pour le maintien d'éléments démontables

(30) Priorität: 08.08.1980 DE 3030161
(43) Veröffentlichungstag der Anmeldung: 17.02.1982
(73) Patentinhaber: SIEMENS AKTIENGESELLSCHAFT, 80333 München (DE)
(72) Erfinder: Pöllmann, Johann, Ing.grad., D-8221 Traunwalchen (DE)

## Beschreibung

Die Erfindung betrifft ein Leuchtengehäuse mit mindestens einer U-förmigen Feder mit zwei Schenkeln und einem hakenförmigen Ende, das zur lösbaren Halterung von Einsätzen quer zu der durch die Schenkel gehenden Ebene elastisch ausfedert. Blattfedern hat man dabei bisher an das Leuchtengehäuse angenietet oder angeschraubt. Aus der DE-B-2624063 ist auch eine speziell gebogene Drahtfeder bekannt, die sich in entsprechende Ausnehmungen des Leuchtengehäuses einstecken läßt und sich dann kraft-und formschlüssig selbst hält.

Aus der DE-A-2 802 317 ist ferner ein Verschluß mit einer Feder mit hakenförmigem Ende bekannt, die transversal verschiebbar an einem im Gehäuse eingesprengten Kupplungsteil gehaltert ist.

Der Erfindung liegt die Aufgabe zugrunde, die Fertigung einer Feder mit U-förmigen Schenkeln, die betriebsmäßig quer zu der durch die Schenkel gehenden Ebene ausfedert, sowie die Montage einer solchen Feder an einem Leuchtengehäuse weiter zu vereinfachen. Die Lösung dieser Aufgabe ist bei der Erfindung durch die im Anspruch 1 angegebenen Merkmale gekennzeichnet.

Im Vergleich zu der gleichartig wirkenden Feder nach der DE-B-2 624 063 hat die Feder bei der Erfindung eine wesentlich einfachere Form und ist daher billiger herzustellen; demgegenüber fallen die Kosten für das zusätzlich erforderliche, vorzugsweise aus Kunststoff bestehende Kupplungsteil nicht ins Gewicht, zumal sich dadurch die Montage auf ein einfaches Zusammenstecken bzw. -schieben reduziert.

Vorzugsweise ist die Rastnase im Abstand von dem Hammerkopf angeordnet, und zwar auf derjenigen Seite, daß sie bei gespannter Feder - also bei eingesetzter Abdeckung - hinter die Rastkante gedrückt und damit in dieser Lage gesichert wird.

Die Rastkante kann dabei Teil einer gesonderten Aussparung in der Wandung des Leuchtengehäuses sein; vorzugsweise dient jedoch hierzu die Oberkante des Durchsteckteiles der Aussparung für den Hammerkopf.

Die Erfindung ist bei Draht- und Blattfedern anwendbar; letztere müssen allerdings zwei freie, den Hals des Hammerkopfes zwischen sich aufnehmende Schenkel haben.

Gemäß einer Weiterbildung der Erfindung endet jeder freie Schenkel einer Feder in einem Winkelstück, das in einer entsprechenden Aussparung des Kupplungsteiles steckt und damit die Feder darin sichert; diese Winkelstükke können senkrecht oder parallel zu der Wandung des Leuchtengehäuses verlaufen.

Vorzugsweise weisen die Winkelstücke von der Wandung des Leuchtengehäuses weg und schließen mit diesem einen Winkel ein, der etwas von dem Winkel abweicht, den die zugehörigen Aussparungen in dem Kupplungsteil mit der Wandung des Gehäuses bilden; dabei ist die Richtung dieser Abweichung so gewählt, daß die Feder die Rastnase des Kupplungsteiles hinter die Rastkante des Gehäuses drückt.

Ein Ausführungsbeispiel dieser Art wird anhand der Figuren erläutert; es zeigt
Fig. 1 einen Querschnitt durch einen Ausschnitt eines Leuchtengehäuses mit einer Feder,
Fig. 2 einen Ausschnitt aus der Wandung des Leuchtengehäuses, gesehen in Richtung des Pfeiles II in Fig. 1,
Fig. 3 einen Schnitt in Richtung der Linie 111-111 in Fig. 1,
Fig.4 eine Draufsicht auf eine Feder in Richtung des Pfeiles IV in Fig. 1 und
Fig. 5 eine Stirnansicht des Kupplungsteiles, gesehen in Richtung des Pfeiles V in Fig. 1.

An der mit 1 bezeichneten Wandung eines Leuchtengehäuses ist mit Hilfe eines Kupplungsteiles 3 eine Feder 4 befestigt, die mit ihrem hakenförmigen Ende 41 den Rand 51 einer Leuchtenwanne 5 hintergreift. Die U-förmige Feder hat zwei freie Schenkel 42 (Fig. 4), die an ihrem Ende je ein Winkelstück 43 aufweisen (Fig. 1

Das Kupplungsteil, aus Kunststoff gespritzt, besteht im wesentlichen aus einer Platte 30, die auf der der Wandung 1 des Gehäuses zugewandten Seite Aussparungen 33 und 34 zur Aufnahme der freien Schenkel 42 bzw. der Winkelstücke 43 aufweisen. Ferner steht von derselben Seite des Kupplungsteiles ein T-förmiger Hammerkopf 31 ab, wobei der ihn mit der Platte 30 verbindende Hals 32 eine solche Länge hat, daß die Wandung 1 gerade zwischen diese Platte 30 und den Hammerkopf paßt (Fig. 3). Ferner hat das Kupplungsteil 3 auf dieser Seite noch eine Rastnase 35, die im Abstand oberhalb des Hammerkopfes 31 angeordnet ist.

Zur Halterung des Kupplungsteiles 3 an der Wandung 1 hat letztere eine T-förmige Aussparung 2 mit einem Durchsteckteil 21 und einem Halteteil 22 (Fig. 2). Der Durchsteckteil ist so groß bemessen, daß der Hammerkopf 31 hindurchpaßt; der Halteteil 22 ist entsprechend kleiner, daß sich der Hals 32 des Hammerkopfes in Richtung des in Fig. 2 eingetragenen Pfeiles hineinschieben läßt. Die Abmessungen der Aussparung 2 sind auf die des Hammerkopfes und auf den Abstand der Rastnase 35 von dem Hammerkopf 31 so abgestellt, daß die Rastnase 35 hinter der Oberkante 23 der Aussparung 2 einrastet, wenn der Hammerkopf bis zur Unterkante des Halteteiles 22 eingeschoben ist (Fig. 1).

Aus Fig. 1 ist ersichtlich, daß die Rastnase 35 des Kupplungsteiles 3 durch die Feder 4 beim Einsetzen der Wanne 5 und bei eingesetzter Wanne hinter die Rastkante 23 gedrückt wird. Eine Vorspannung in dieser Richtung erhält das Kupplungsteil 3 jedoch auch bei fehlender Wanne 5: Hierzu sind die Aussparungen 34 für die Winkelstücke 43 der Feder 4 senkrecht zur Wandung 1 angeordnet; dagegen ist der Winkel zwischen jedem Winkelstück der Feder und ihrem freien Schenkel 42 bei entspannter Feder geringfügig größer als 90°. Diese Winkeldifferenz hat zur Folge, daß die Rastnase 35 nach dem vollständigen Einschieben des Kupplungsteiles hinter der Rastkante 23 federnd einschnappt.

## Patentansprüche

1. Leuchtengehäuse mit mindestens einer U-förmigen Feder (4) mit zwei Schenkeln (42) und einem hakenförmigen Ende (41), das zur lösbaren Halterung von Einsätzen quer zu der durch die Schenkel gehenden Ebene elastisch ausfedert, dadurch gekennzeichnet, daß die beiden freien Schenkel (42) der U-förmigen Feder (4) zwischen einer Wandung (1) des Gehäuses und einem damit verbundenen Kupplungsteil (3) gehalten sind, daß das Kupplungsteil (3) auf der der Wandung (1) des Gehäuses zugewandten Seite Aussparungen (33, 34) zur Aufnahme der freien Schenkel (42, 43) der Feder (4), einen Hammerkopf (31) mit einem zu der Dicke der Wandung (1) des Leuchtengehäuses passenden Hals (32) und eine Rastnase (35) aufweist, und daß die Wandung (1) des Gehäuses eine T-förmige Aussparung (2) mit einem Durchsteck- (21) und einem Halte-Teil (22) für den Hammerkopf (31) sowie eine Rastkante (23) für die Rastnase (35) des Kupplungsteiles (3) hat.

2. Leuchtengehäuse nach Anspruch 1, dadurch gekennzeichnet, daß die Rastnase (35) im Abstand von dem Hammerkopf (31) angeordnet ist, und zwar auf der Seite, daß sie bei gespannter Feder von dieser hinter die Rastkante (23) gedrückt wird.

3. Leuchtengehäuse nach Anspruch 2, dadurch gekennzeichnet, daß die Oberkante des Durchsteckteiles (21) der Aussparung (2) in der Wandung (1) des Gehäuses als Rastkante (23) für die Rastnase (35) dient, die einen entsprechenden Abstand von dem Hammerkopf (31) hat.

4. Leuchtengehäuse nach einem der Ansprüche 1 bis 3, dadurch gekennzeichnet, daß die Feder (4) eine Drahtfeder ist, und daß die Enden ihrer freien Schenkel (42) ein Winkelstück (43) aufweisen.

5. Leuchtengehäuse nach Anspruch 4, dadurch gekennzeichnet, daß die Winkelstücke (43) von der Wandung (1) des Gehäuses wegweisen und in zugeordneten Ausnehmungen (34) des Kupplungsteiles (3) stecken, und daß die Winkel zwischen der Wandung (1) einerseits und diesen Ausnehmungen (34) sowie den Winkelstücken (43) bei ungespannter Feder (4) andererseits geringfügig voneinander abweichen.

## Claims

1. A lamp housing having at least one U-shaped spring (4) with two arms (42) and a hook-shaped end (41), which elastically springs out transversely to the plane passing through the arms in order to releasably hold insertes, characterised in that the two free arms (42) of the. U-shaped spring (4) are held between a wall (1) of the housing and a coupling member (3) connected thereto; that on the side facing the wall (1) of the housing, the coupling member (3) has openings (33, 34) to accommodate the free arms (42, 43) of the spring (4), a hammer head (31) which has a neck (32) appropriate to the thickness of the wall (1) of the lamp housing, and a stop projection (35); and that the wall (1) of the housing has both a T-shaped opening (2) having a lead-through part (21) and a holding part (22) for the hammer head (31), and a stop edge (23) for the stop projection (35) of the coupling member (3).

2. A lamp housing as claimed in Claim 1, characterised in that the stop projection (35) is spaced from the hammer head (31) and at the side so that it is pressed behind the stop edge (23) by the spring when the latter is held under tension.

3. A lamp housing as claimed in Claim 2, characterised in that the upper edge of the lead-through part (21) of the opening (2) in the wall (1) of the housing serves as a stop edge (23) for the stop projection (35) which is correspondingly spaced from the hammer head (31).

4. A lamp housing as claimed in one of Claims 1 to 3, characterised in that the spring (4) is a wire spring and that the ends of its free arms (42) have angled portions (43).

5. A lamp housing as claimed in Claim 4, characterised in that the angled portions (43) point away from the wall (1) of the housing and are inserted in assigned openings (34) of the coupling member (3); and that the angles between the wall (1), on the one hand, and the openings (34) and the angled portions (43), on the other hand, slightly differ from one another, when the spring (4) is not held under tension.

## Revendications

1. Boîtier de luminaire ayant au moins un ressort (4) en forme de U avec deux branches (42), et une extrémité (41) en forme de crochet qui est capable, pour supporter de façon détachable des garnitures, de posséder des débattements élastiques transversalement au plan passant par les branches, caractérisé par le fait que les deux branches libres (42) du ressort (4) en forme de U sont maintenues entre une paroi (1) du boitier et un élément d'accouplement (3) qui lui est relié, que l'élément d'accouplement (3) comporte, du côté voisin du boitier, des ouvertures (33, 34) pour recevoir les branches libres (42, 43) du ressort (4), une tête rectangulaire (31) avec un cou (32) adapté à l'épaisseur de la paroi (1) du boitier de luminaire et un bec d'encliquetage (35), et que la paroi (1) du boitier possède une ouverture (2) en T avec un élément de traversée (21) et de maintien (22) pour la tête rectangulaire (31) ainsi qu'un bord d'accrochage (23) pour le bec d'encliquetage (35) de l'élément d'accouplement (3).

2. Boitier de luminaire selon la revendication 1, caractérisé par le fait que le bec d'encliquetage (35) est disposé à distance de la tête rectangulaire (31), et plus précisément sur le côté sur lequel il est pressé derrière le bec d'encliquetage (23), par le ressort lorsque celui-ci est armé.

3. Boitier de luminaire selon la revendication 2, caractérisé par le fait que le bord supérieur de l'élément de traversée (21) de l'ouverture (2) ménagée dans la paroi (1) du boitier, sert de bord d'accrochage (23) pour le bec d'encliquetage (35) qui possède une distance correspondante par rapport à la tête rectangulaire (31 ).

4. Boitier de luminaire selon l'une des revendications 1 à 3, caractérisé par le fait que le ressort (4) est un ressort en fil de fer, et que les extrémités de ses branches libres (4) comportent une partie coudée (43).

5. Boitier de luminaire selon la revendication 4, caractérisé par le fait que les parties coudées (43) sont dirigées en s'éloignant de la paroi (1) du boitier et sont enfichables dans des ouvertures associées (34) de l'élément d'accouplement (3), et que les angles entre la paroi (1) d'une part et ces ouvertures (34) et les parties coudées (43) d'autre part sont légèrement différents quand le ressort (4) est détendu.
